# EUROPÄISCHE PATENTSCHRIFT

(11) **EP 2 449 333 B1**
(45) Veröffentlichungstag und Bekanntmachung des Hinweises auf die Patenterteilung: **17.07.2013**
(21) Anmeldenummer: 10722908.0
(22) Anmeldetag: 06.05.2010
(51) Int. Cl.: F41A 19/12, F41A 19/16, F41A 19/31

(54) **ABZUGSVORRICHTUNG FÜR EINE SCHUßWAFFE**
TRIGGER MECHANISM FOR A FIREARM
MÉCANISME DE DÉTENTE POUR ARME À FEU

(30) Priorität: 30.06.2009 AT 10202009
(43) Veröffentlichungstag der Anmeldung: 09.05.2012
(73) Patentinhaber: Steyr Mannlicher Holding GmbH, 4442 Kleinraming (AT)
(72) Erfinder: PICHLER, Harald, A-3334 Gaflenz (AT)
(74) Vertreter: Weiser, Andreas
(86) Internationale Anmeldenummer: PCT/AT2010/000150
(87) Internationale Veröffentlichungsnummer: WO 2011/000003

(56) Entgegenhaltungen:
- EP-A1- 0 312 971
- AT-B- 409 548
- DE-A1- 4 402 951

## Beschreibung

Die vorliegende Erfindung betrifft eine Abzugsvorrichtung für eine Schußwaffe mit federbelastetem Schlagbolzen, umfassend einen Abzug, ein Zwischenelement und ein Fangstück, wobei der Schlagbolzen in der Spannstellung an dem Fangstück rastbar ist, wobei das Fangstück zur Schußabgabe quer zur Schlagbolzenrichtung freistellbar und zu Sicherungszwecken längs der Schlagbolzenrichtung zwischen der Spannstellung und einer die Schlagbolzenfeder entspannenden Sicherungsstellung versetzbar ist, und wobei das Fangstück beim Versetzen auf dem Zwischenelement gleitet, welches in Freistellrichtung des Fangstücks beweglich ist und dabei auf einer zur Schußabgabe ausrückbaren Rastkante des Abzugs rastet.

Versetzbare Fangstücke zum Spannen und Entspannen der Schlagbolzenfeder dienen zum vorübergehenden Sichern einer bereits geladenen Waffe, z.B. für den Transport oder auf der Pirsch. Zu diesem Zweck sind einerseits Konstruktionen bekannt (z.B. AT 409 548 B), bei welchen das Fangstück mit seinem Auslöser auf einem im Gehäuse beweglichen Schlitten gelagert ist, der mit dem Abzug zusammenwirkt. Diese Art von Schlittenaufbau erfordert eine Vielzahl beweglicher Teile, was den Nachteil einer erhöhten Störungsanfälligkeit und eines erhöhten Platzbedarfs hat. Anderseits sind Konstruktionen auf dem Markt bekannt, bei welchen sich das Fangstück bei seiner Versetzung gegenüber seinem Auslöser bewegt, was die Genauigkeit des Schußauslösepunkts beeinträchtigt und aus diesem Grund auch die Gefahr einer unbeabsichtigten Schußauslösung bei zu geringer Rastüberdeckung in sich birgt.

Eine Abzugsvorrichtung der einleitend genannten Art ist aus der DE 44 02 951 A1 bekannt. Das Zwischenelement ist ein schwenkbar gelagerter Hebel, welcher eine schräge Fläche für das Gleiten des Fangstücks beim Versetzen darbietet und sich damit bereits beim Spannen bewegt, was einer exakten Definition des Schußauslösepunkts abträglich ist.

Die Erfindung setzt sich zum Ziel, die Nachteile des bekannten Standes der Technik zu überwinden und eine Abzugsvorrichtung für versetzbare Fangstücke zu schaffen, welche einerseits einfach und störungsunanfällig aufgebaut ist und anderseits eine exakte Definition des Schußauslösepunktes ermöglicht.

Dieses Ziel wird mit einer Abzugsvorrichtung der einleitend genannten Art erreicht, die sich gemäß der Erfindung dadurch auszeichnet, daß das Zwischenelement eine im Gehäuse der Schußwaffe linear führbare Raststange ist.

Dies ermöglicht eine von der Verschiebung des Fangstücks unabhängige, exakt definierbare Rastüberdeckung zur Einstellung des Abzugsdruckpunktes.

Bevorzugt ist der Abzug im Gehäuse der Schußwaffe gelagert und trägt auf einem Absatz die Rastkante für das Zwischenelement, wodurch der Auslösepunkt für die Schußabgabe besonders exakt definiert werden kann.

Gemäß einer weiteren bevorzugten Ausführungsform der Erfindung gleitet das Fangstück über eine zwischenliegende Rolle auf dem Zwischenelement. Dies reduziert die Reibung des Fangstückes bei seiner Bewegung zwischen der Spannstellung und der Sicherungsstellung, sodaß die Spannstellung mit weniger Kraftaufwand erreicht werden kann als bei den bekannten Lösungen.

Bevorzugt ist die Rolle am oberen Ende der Raststange gelagert, wodurch das Fangstück vereinfacht und gewichtsreduziert wird. Besonders günstig ist es, wenn die Rolle kugelgelagert ist, um die Reibung noch weiter zu verringern.

Gemäß einer weiteren vorteilhaften Ausführungsform der Erfindung wird vorgesehen, daß das Ausmaß der Rastüberdeckung des Zwischenelements mit der Rastkante des Abzugs mittels einer Justierschraube einstellbar ist. Dadurch kann der Auslösepunkt der Waffe justiert werden, und zwar unabhängig von den Stellungen des Fangstücks.

Besonders günstig ist es, wenn das Fangstück durch einen Spannschieber zwischen der Spannstellung und der Sicherungsstellung versetzbar ist, welcher über einen Trieb auf das Betätigungselement wirkt, wie in der Technik an sich bekannt. Alternativ könnte das Fangstück auch durch ein Spannrad über einen entsprechenden Trieb betätigt werden.

Die erfindungsgemäße Abzugsvorrichtung eignet sich für jede Art von Schußwaffe mit Schlagbolzen und einem zu Sicherungszwecken versetzbaren Fangstück. Bevorzugt ist die Schußwaffe jedoch eine Repetierwaffe mit Drehkolbenverschluß, und insbesondere rastet der Schlagbolzen mit einer daran angesetzten Schlagbolzenfahne am Fangstück; bei diesen Waffentypen führt die Abzugsvorrichtung der Erfindung zu einer besonders geringen Bauhöhe und einfachen Integration.

Die Erfindung wird nachstehend anhand eines in den beigeschlossenen Zeichnungen dargestellten Ausführungsbeispiels näher erläutert. In den Zeichnungen zeigen
die Fig. 1 bis 3 die Abzugsvorrichtung der Erfindung im Schnitt in der Sicherungsstellung (Fig. 1), der Spannstellung (Fig. 2), sowie der abgeschlagenen Stellung (Fig. 3).

In den Fig. 1 bis 3 sind der rückwärtige Teil eines Schlagbolzens 1, eine Abzugsvorrichtung 2, eine Spann- und Entspannvorrichtung 3 und (teilweise) ein Gehäuse 4 einer (nicht weiter dargestellten) Schußwaffe gezeigt. Der Schlagbolzen 1 wirkt auf eine Patrone im Patronenlager eines Laufs und ist zu diesem Zweck z.B. in einem Drehkolbenverschluß geführt, welche Teile dem Fachmann hinlänglich bekannt und daher hier nicht weiter dargestellt sind.

Der Schlagbolzen 1 wird von einer (schematisch angedeuteten) Schlagbolzenfeder 5 in der Zeichnung nach links beaufschlagt und rastet dabei mit einer Schlagbolzenfahne 6 bei 7 an einem Fangstück 8. Das Fangstück 8 ist mit einem Lagerzapfen 9 in Langlöchern des Gehäuses 4 sowohl in Schlagbolzenlängs- als auch -querrichtung beweglich gelagert. Damit ist das Fangstück 8 einerseits zur Schußabgabe mittels der Abzugsvorrichtung 2 vom Schlagbolzen 1 freistellbar, sodaß sich dieser unter der Einwirkung der Schlagbolzenfeder 5 zum Aufschlag auf die Patrone nach links bewegt (siehe abgeschlagene Stellung in Fig. 3); anderseits kann das Fangstück 8 damit aber auch in Schlagbolzenlängsrichtung zwischen zwei verschiedenen Stellungen hin- und herbewegt bzw. versetzt werden, und zwar
- einer entsicherten bzw. Spannstellung (Fig. 2), in welcher das Fangstück den Schlagbolzen 1 gegen die Kraft der Schlagbolzenfeder 5 gespannt hält (im Falle eines Drehkolbenverschlusses kann der Schlagbolzen 1 z.B. auch beim Repetier- bzw. Ladevorgang mittels eines herkömmlichen Kammerstengels in diese Stellung gebracht worden sein); und
- einer entspannten Sicherungsstellung (Fig. 1), in welcher das Fangstück 8 in der Zeichnung nach links versetzt ist, um die Schlagbolzenfeder 5 zu entspannen (eine geringe Restspannung der Schlagbolzenfeder 5 kann hierbei belassen werden, um den - hier nicht dargestellten - vorderen Teil des Schlagbolzens 1 vom Patronenboden geringfügig zu beabstanden).
Das Fangstück 8 ist in diesem Sinne sowohl Teil der Abzugsvorrichtung 2 als auch Teil der Spann- und Entspannvorrichtung 3.

Zur Aufnahme der genannten Versetzbewegung des Fangstückes 8 umfaßt die Abzugsvorrichtung 2 ein Zwischenelement in Form einer Raststange 10, die im Gehäuse 4 etwa vertikal linear geführt ist und an ihrem oberen Ende eine kugelgelagerte Rolle 11 trägt, auf welcher das Fangstück 8 hin und her gleiten kann. Die Raststange 10 rastet ihrerseits mit einem Absatz 12 an einer Rastkante 13, die an einem Absatz 14 eines Abzugs 15 ausgebildet ist. Der Abzug 15 ist bei 16 am Gehäuse 4 verschwenkbar gelagert und rückt beim Betätigen die Rastkante 13 von der Raststange 10 aus, sodaß sich diese nach unten bewegt (Fig. 3) und das Fangstück 8 vom Schlagbolzen 1 freistellt, wodurch der Schuß abgegeben wird. Das Ausmaß der Rastüberdeckung zwischen dem Absatz 12 der Raststange 10 und der Rastkante 13 des Abzugs 15 kann mittels einer Justierschraube 17 eingestellt werden.

Der Abzug 15 mit seiner Rastkante 13 kann einstückig oder - wie dargestellt - mehrteilig aus zwei relativ zueinander justierbaren Teilen ausgeführt sein, wie einem ein Züngel 18 umfassenden ersten Teil und einem den Absatz 14 mit der Rastkante 13 umfassenden zweiten Teil. Der Abzug 15 kann ferner mit einer Fallsicherung 19 und einem Verschlußfang 20 für das Abziehen eines Drehkolbenverschlusses ausgestattet werden, wie dem Fachmann an sich bekannt.

Die Spann- und Entspannvorrichtung 3 umfaßt ein Betätigungselement 21 in Form eines auf der Außenseite des Gehäuses 4 gleitverschieblich gelagerten Spannschiebers 21 mit einer Daumenangriffsfläche 22, welcher über einen Trieb 23 auf das Fangstück 8 einwirkt, um dieses in Schlagbolzenlängsrichtung zwischen seinen beiden Stellungen (Fig. 1 und 2) hin und her zu bewegen. Der Trieb 23 enthält eine Kulissensteuerung 24, über welche das Kraft/Weg-Übersetzungsverhältnis zwischen dem Betätigungselement 21 und dem Fangstück 8 definiert werden kann.

Die Kulissensteuerung 24 umfaßt eine Schwenkkulisse 25, welche vom Spannschieber 21 über einen Lenker 26 verschwenkbar ist und an ihrem Außenumfang eine Steuerkurve 27 trägt. Auf der Steuerkurve 27 rollt ein Tastgestänge 28 mit einer kugelgelagerten Abtastrolle 29 ab und übersetzt die Form der Steuerkurve 27 über einen gehäusegelagerten zweiarmigen Hebel 30, welcher einen Zapfen 31 des Fangstück 8 ergreift, in eine Bewegung des Fangstücks 8.

Die Schwenkkulisse 25 ist zusätzlich mit einer Hilfs-Kulissenführung 32 in Form einer hinter der Steuerkurve 27 liegenden Nutführung ausgestattet, in welche das Tastgestänge 28 mit einem die Abtastrolle 29 überragenden Rückhaltestift 33 eingreift. Dadurch wird in jedem Betriebszustand eine zwangsweise Anlage der Abtastrolle 29 an der Steuerkurve 27 gewährleistet.

Bei der Bewegung des Spannschiebers 21 in den Fig. 1 und 2 von rechts nach links schwenkt die Schwenkkulisse 25 nach unten, die Taststange 28 gleitet auf der Steuerkurve 27 aufreitend nach links und das Fangstück 8 bewegt sich durch den Hebel 29 nach rechts gegen die Kraft der Schlagbolzenfeder 5. Mit Hilfe eines Druckknopfes 36 auf dem Spannschieber 21 kann eine selbsteinrastende Rastklinke 37 zur Verrastung des Lenkers 26 in der Spannstellung C wieder gelöst werden.

Alle Dreh- bzw. Schwenklager in der Vorrichtung werden bevorzugt mittels Wälzlagern ausgeführt, um die Reibung zu reduzieren.

Die Erfindung ist nicht auf die dargestellten Ausführungsformen beschränkt, sondern umfaßt alle Varianten und Modifikationen, die in den Rahmen der angeschlossenen Ansprüche fallen.

## Patentansprüche

1. Abzugsvorrichtung (2) für eine Schußwaffe mit federbelastetem Schlagbolzen (1), umfassend einen Abzug (15), ein Zwischenelement (10) und ein Fangstück (8), wobei der Schlagbolzen (1) in der Spannstellung an dem Fangstück (8) rastbar ist, wobei das Fangstück (8) zur Schußabgabe quer zur Schlagbolzenrichtung freistellbar und zu Sicherungszwecken längs der Schlagbolzenrichtung zwischen der Spannstellung und einer die Schlagbolzenfeder (5) entspannenden Sicherungsstellung versetzbar ist, und wobei das Fangstück (8) beim Versetzen auf dem Zwischenelement (10) gleitet, welches in Freistellrichtung des Fangstücks (8) beweglich ist und dabei auf einer zur Schußabgabe ausrückbaren Rastkante (13) des Abzugs (15) rastet, **dadurch gekennzeichnet, daß** das Zwischenelement (10) eine im Gehäuse (4) der Schußwaffe linear führbare Raststange ist.

2. Abzugsvorrichtung nach Anspruch 1, **dadurch gekennzeichnet, daß** das Fangstück (8) über eine zwischenliegende Rolle (11) auf dem Zwischenelement (10) gleitet.

3. Abzugsvorrichtung nach Anspruch 2, **dadurch gekennzeichnet, daß** die Rolle (11) am oberen Ende der Raststange (10) gelagert ist.

4. Abzugsvorrichtung nach Anspruch 3, **dadurch gekennzeichnet, daß** die Rolle (11) kugelgelagert ist.

5. Abzugsvorrichtung nach einem der Ansprüche 1 bis 4, **dadurch gekennzeichnet, daß** das Ausmaß der Rastüberdeckung des Zwischenelements (10) mit der Rastkante (13) des Abzugs (15) mittels einer Justierschraube (17) einstellbar ist.

6. Abzugsvorrichtung nach einem der Ansprüche 1 bis 5, **dadurch gekennzeichnet, daß** das Fangstück (8) durch einen Spannschieber (21) zwischen der Spannstellung (C) und der Sicherungsstellung (R) versetzbar ist, welcher über einen Trieb (23-33) auf das Fangstück (8) wirkt.

7. Abzugsvorrichtung nach einem der Ansprüche 1 bis 6, **dadurch gekennzeichnet, daß** die Schußwaffe eine Repetierwaffe mit Drehkolbenverschluß ist.

8. Abzugsvorrichtung nach einem der Ansprüche 1 bis 7, **dadurch gekennzeichnet, daß** der Schlagbolzen (1) mit einer daran angesetzten Schlagbolzenfahne (6) am Fangstück (8) rastet.

9. Abzugsvorrichtung nach einem der Ansprüche 1 bis 8, **dadurch gekennzeichnet, daß** der Abzug (15) im Gehäuse (4) der Schußwaffe gelagert ist und auf einem Absatz (14) die Rastkante (13) für das Zwischenelement (10) trägt.

## Claims

1. Trigger device (2) for a firearm with a spring-loaded firing pin (1), comprising a trigger (15), an intermediate member (10) and a catch (8), the firing pin (1) being engageable with the catch (8) in the cocked position, the catch (8) being releasable transversely to the direction of the firing pin in order to fire a shot, and displaceable along the direction of the firing pin, for safety purposes, between the cocked position and a safety position relieving the tension of the firing pin spring (5), wherein the catch (8) slides during displacement on the intermediate member (10) that is movable in the direction of release of the catch (8), and in doing so engages with a click-stop edge (13) of a trigger (15), which edge can be disengaged to fire a shot, **characterized in that** the intermediate member (10) is a catch rod linearly guidable in the housing (4) of the firearm.

2. Trigger device according to claim 1, **characterized in that** the catch (8) slides via an intercalated roller (11) on the intermediate member (10).

3. Trigger device according to claim 2, **characterized in that** the roller (11) is seated on the upper end of the catch rod (10).

4. Trigger device according to claim 3, **characterized in that** the roller (11) is seated with ball bearings.

5. Trigger device according to one of claims 1 to 4, **characterized in that** the extent of the engagement overlap of the intermediate member (10) with the click-stop edge (13) of the trigger (15) is adjustable by means of an adjustment screw (17).

6. Trigger device according to one of claims 1 to 5, **characterized in that** the catch (8) can be moved between the cocked position (C) and the safety position (R) by a cocking slide (21) that acts on the catch (8) via a linkage (23-33).

7. Trigger device according to one of claims 1 to 6, **characterized in that** the firearm is a semiautomatic weapon with a rotary piston action.

8. Trigger device according to one of claims 1 to 7, **characterized in that** the firing pin (1) engages with the catch (8) by means of an attached firing pin tab (6).

9. Trigger device according to one of claims 1 to 8, **characterized in that** the trigger (15) is seated in the housing (4) of the firearm and bears the click-stop edge (13) for the intermediate member (10) on a shoulder (14).

## Revendications

1. Dispositif de gâchette (2) pour une arme à feu, comprenant un percuteur (1) chargé par ressort, comprenant une gâchette (15), un élément intermédiaire (10), et une pièce de retenue (8), dans lequel le percuteur (1) dans la position armée est susceptible d'être enclenché sur la pièce de retenue (8), dans lequel pour déclencher un tir la pièce de retenue (8) est susceptible d'être libérée transversalement à la direction du percuteur et, dans des buts de sécurité, peut être déplacée le long de la direction du percuteur entre la position armée et une position de sécurité qui détend le ressort de percuteur (5), et dans lequel lors du déplacement la pièce de retenue (8) glisse sur l'élément intermédiaire (10), lequel est déplaçable dans la direction de libération de la pièce de retenue (8) et s'enclenche alors sur une arête d'enclenchement (13), susceptible d'être dégagée pour déclencher un tir, de la gâchette (15), **caractérisé en ce que** l'élément intermédiaire (10) est une barre d'enclenchement, susceptible d'être guidée de façon linéaire dans le boîtier (4) de l'arme à feu.

2. Dispositif de gâchette selon la revendication 1, **caractérisé en ce que** la pièce de retenue (8) glisse sur l'élément intermédiaire (10) via un galet interposé (11).

3. Dispositif de gâchette selon la revendication 2, **caractérisé en ce que** le galet (11) est monté à l'extrémité supérieure de la barre d'enclenchement (10).

4. Dispositif de gâchette selon la revendication 3, **caractérisé en ce que** le galet (11) est monté sur palier à roulement.

5. Dispositif de gâchette selon l'une des revendications 1 à 4, **caractérisé en ce que** l'étendue du recouvrement d'enclenchement de l'élément intermédiaire (10) avec l'arête d'enclenchement (13) de la gâchette (15) est réglable au moyen d'une vis d'ajustement (17).

6. Dispositif de gâchette selon l'une des revendications 1 à 5, **caractérisé en ce que** la pièce de retenue (8) est déplaçable par un coulisseau tendeur (21) entre la position armée (C) et la position de sécurité (R), lequel agit sur la pièce de retenue (8) via un mécanisme (23-33).

7. Dispositif de gâchette selon l'une des revendications 1 à 6, **caractérisé en ce que** l'arme à feu est une arme à répétition avec culasse à bloc rotatif.

8. Dispositif de gâchette selon l'une des revendications 1 à 7, **caractérisé en ce que** le percuteur (1) s'enclenche sur la pièce de retenue (8) au moyen d'une patte de percuteur (6) rapportée sur celui-ci.

9. Dispositif de gâchette selon l'une des revendications 1 à 8, **caractérisé en ce que** la gâchette (15) est monté dans le boîtier (4) de l'arme à feu et porte sur un talon (14) l'arête d'enclenchement (13) pour l'élément intermédiaire (10).
